# EUROPÄISCHE PATENTSCHRIFT

(11) **EP 2 294 354 B1**
(45) Veröffentlichungstag und Bekanntmachung des Hinweises auf die Patenterteilung: **21.08.2013**
(21) Anmeldenummer: 09768882.4
(22) Anmeldetag: 26.05.2009
(51) Int. Cl.: F42B 5/18, F42B 14/06

(54) **TREIBKÄFIGGESCHOSS**
SABOT PROJECTILE
PROJECTILE À SABOT

(30) Priorität: 23.06.2008 DE 102008029395
(43) Veröffentlichungstag der Anmeldung: 16.03.2011
(73) Patentinhaber: Rheinmetall Waffe Munition GmbH, 29345 Unterlüss (DE)
(72) Erfinder: BAUMANN, Christian, 06528 Martinsrieth (DE); FREUDENTHAL, Klaus-Dieter, 29556 Suderburg (DE); HEITMANN, Thomas, 29345 Unterlüss (DE); VAGEDES, Michael, 29320 Hermannsburg (DE)
(74) Vertreter: Dietrich, Barbara
(86) Internationale Anmeldenummer: PCT/EP2009/003704
(87) Internationale Veröffentlichungsnummer: WO 2009/156033

(56) Entgegenhaltungen:
- EP-A- 0 265 369
- DE-A1- 4 024 089
- DE-A1- 4 330 417
- US-A- 2 994 273

## Beschreibung

Die Erfindung betrifft ein Treibkäfiggeschoss mit einem unterkalibrigen Geschosskörper und einem Treibkäfig, der ein heckseitig auf den Geschosskörper wirkendes Treibelement sowie einen sich vorderseitig an das Treibelement anschließenden, segmentierten und im wesentlichen zylinderförmigen Führungskäfig aus Metall umfasst, wobei der Führungskäfig eine sich in axialer Richtung erstreckende zentrale Ausnehmung aufweist, durch welche der Geschosskörper hindurchgeführt ist.

Ein derartiges Treibkäfiggeschoss ist beispielsweise aus der DE 43 30 417 C2 bekannt. Es umfasst einen aus zwei Segmenten bestehenden, im Wesentlichen hohlzylindrischen Führungskäfig aus Aluminium, der einstückig mit einer vorderen radial sich erstreckende Stützwand zum Abstützen des Geschosskörpers in seinem vorderen bis mittleren Bereich verbunden ist. Das Treibelement ist eine Treibscheibe, die von einer heckseitig umlaufenden Nut im Führungskäfig aufgenommen ist. Die Wandstärke des Führungskäfigs nimmt zur Heckseite hin allmählich zu.

Nachteilig bei diesem bekannten Treibkäfig ist unter anderem, dass die Herstellung des Führungskäfigs relativ kostenaufwendig ist.

Insbesondere faserverstärkte Kunststoffe bilden eine unbekannte Größe hinsichtlich seiner Materialeigenschaften im Temperaturbereich von -46°C bis +71°C und hinsichtlich der enormen Belastungsgeschwindigkeiten, die beim Beschuss auf die Kunststoffe einwirken.

Die EP 0 265 369 A2, die Ausgangspunkt der vorliegenden Erfindung ist, beschreibt zusätzlich einen Treibkäfig mit geringer Masse für ein unterkalibriges Geschoss. Dieser ist längsgeschlitzt und weist im Vorderbereich eine nach innen gegen das Fluggeschoss gerichtete, zentrierende erste Halterung bzw. Aufnahme und im Heckbereich dem Fluggeschoss zugeordnete zweite zentrierende Aufnahmen für den ihnen zugeordneten zweiten Bereich des Fluggeschosses auf.

Mit der US 2,994,273 A wird ein unterkalibriges Projektil mit einem Vollkaliber-Ring in der Nähe der Ogive publizert, der auf eine das Projektil umschließende Hülse aufgebracht ist. Der Ring ist aus Stahl während die Hülse aus einem leichteren Material hergestellt, beispielsweise aus Kunststoff bestehen kann.

Die DE 40 24 089 A1 betrifft ein Verfahren zur Herstellung eines unterkalibrigen Wuchtgeschosses. Hier wird vorgeschlagen, nur den Penetrator mit Formschlusserhebungen zu versehen und die Treibkäfigsegmente durch Aufbringung radialer Presskräfte gegen diesen zu verpressen, um eine formschlüssige, spielfreie Verbindung zu erreichen. Die Treibkäfigsegmente können unter anderem aus einer Aluminium-Knetlegierung durch Strangpressen gefertigt werden und werden nur noch auf die gewünschte Länge zugeschnitten.

Der Erfindung liegt die Aufgabe zugrunde, ein Treibkäfiggeschoss der eingangs erwähnten Art anzugeben, welches relativ kostengünstig herstellbar ist, ein geringes Gewicht aufweist und ein gutes Ablösen des Treibkäfigs sicherstellt, sobald das Treibkäfiggeschoss nach Schussabgabe ein entsprechendes Waffenrohr verlassen hat.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, dass der Führungskäfig aus einem Hohlzylinder besteht, an dessen Innenwand mehrere voneinander beabstandete, sich sowohl in Richtung der Längsachse über die gesamte Länge des Treibkäfigs als auch in Richtung des Geschosskörpers erstreckende radiale Querrippen angeordnet sein können. der Hohlzylinder kann ein aufgeschnittenes Rohr (oder 2 Halbrohre) sein, durch welches die Funktion des Führungskäfigs übernommen werden kann.

Die Querrippen versteifen das Gebilde im Öffnungsfall und stützen die Führungsscheibe im Beschleunigungsfall auf kleinerem Durchmesser. Sie sind in mindestens einem vorgegebenen Abstand von der Innenwand des Hohlzylinders durch Zwischenwände geschlossen, so dass sich mehrere, die zentrale Ausnehmung umschließende und sich in Richtung der Längsachse des Treibkäfigs erstreckende Hohlräume ergeben. Vorzugsweise können die dem Geschosskörper benachbarten Zwischenwände die geschosskörperseitigen Enden der Querrippen miteinander verbinden.

Insbesondere bei Verwendung von Leichtmetall (beispielsweise einer Aluminium- oder Magnesiumlegierung) ist ein derartiger Führungskäfig besonders kostengünstig herstellbar, wenn es sich um ein durch Strangpressen erzeugtes Profilteil handelt, welches anschließend nachbearbeitet ( das Profil wird beispielsweise ausgedreht) und in axialer Richtung segmentiert oder auch geteilt wird. Außerdem weist der Führungskäfig trotz seines geringen Gewichtes aufgrund der Hohlräume eine für den Abschuss des entsprechenden Treibkäfiggeschosses ausreichende Stabilität und Steifigkeit auf.

Als vorteilhaft hat es sich erwiesen, wenn der Führungskäfig vier, vorzugsweise acht, gleichmäßig über den Umfang verteilt angeordnete, kammerförmige Hohlräume enthält, wobei die Funktion des Führungskäfigs auch bei einem (zwei) halbrunden Hohlraum (Hohlräumen) gewährleistet ist.

Bei einer bevorzugten Ausführungsform der Erfindung besitzt die zentrale Ausnehmung entlang der Längsachse des Treibkäfigs einen im Wesentlichen konstanten Innendurchmesser, der dem maximalen Außendurchmesser des Geschosskörpers, d.h. des Leitwerkes bei einem leitwerkstabilisierten Geschoss, entspricht. Dabei erfolgt die vordere Abstützung des Treibkäfigs an dem Geschosskörper mittels einer an dem Führungskäfig vorderseitig verbundenen, sich radial einwärts erstreckenden segmentierten Stützwand aus Metall, vorzugsweise ebenfalls einer Leichtmetall-Legierung.

Bei einer weiteren Ausführungsform der Erfindung ist vorgesehen, dass die zentrale Ausnehmung entlang der Längsachse des Treibkäfigs einen zur Vorderseite des Führungskäfigs verjüngenden Verlauf besitzt, derart, dass der Innendurchmesser der zentralen Ausnehmung im heckseitigen Bereich des Führungskäfigs dem maximalen Außendurchmesser des Geschosskörpers entspricht und dass der Führungskäfig den Geschosskörper vorderseitig formschlüssig umschließt.

Bei einer derartigen Ausführungsform kann eine separate Stützwand entfallen. Vielmehr kann die Stirnfläche des Führungskäfigs selbst die Funktion der Stützwand übernehmen.

Zur vorderseitigen Abstützung des Treibkäfigs in einem Waffenrohr kann im vorderen Bereich des Führungskäfigs ein umlaufender, radial nach außen gerichteter Führungsvorsprung vorgesehen werden.

Um die Segmente des Führungskäfigs vorderseitig zusammenzuhalten, kann zusätzlich zur Verwendung eines umfangseitig um die Segmente gelegten Haltebandes der Führungskäfig vorderseitig einen axialen Vorsprung aufweisen, der von einem ringförmigen Gummikörper umschlossen wird, welcher in eine Nut des axialen Vorsprunges und in eine Nut des Geschosskörpers eingreift.

Der Grundgedanke hierbei ist also, die Funktionszerlegung des bisherigen Führungskäfigs in mehrere Teile,
- die vordere Führung des Flugkörpers,
- die axiale Positionierung dieser Führung,
- die nach dem Abschuss wieder lösbare Anbindung an die Pusherplatte und axiale Klemmung des Flugkörpers und
- eine störungsfreie Ablösung für den Flugkörper
durch Verwendung großer, durch Luftdruck belasteter Austrittsflächen.

Realisiert werden kann dies in einer ersten Variante mittels zweier Scheiben (vorzugsweise Aluminium) als vordere Führung, zweier Halbprofile (vorzugsweise Aluminium) zur axialen Positionierung und der zwei Dichtungsband Halbschalen für die lösbare Anbindung an die Pusherplatte. Diese drei Halbbauteile werden beispielsweise mittels einem 2-Komponentenkleber verklebt. Über die untere Kante der Dichtungsband Halbschalen und mit Hilfe der Klemmelemente wird der Flugkörper dann axial auf der Pusherplatte verklemmt. Die zwei Halbschalen -Baugruppen werden ihrerseits vorne mittels des Kunststoff-Haltebandes und hinten über das Dichtungsband zusammengehalten.

Eine andere Möglichkeit bietet sich durch das Strangpressprofil an. Die dabei hergestellten Halbschalen werden ihrerseits beispielsweise angeschweißt oder alternativ verklebt etc., wodurch die DB- Halbschalen entfallen können. Die Schweißungen etc. werden spätestens beim verlassen des Rohres gebrochen.

Um die Klemmung des Flugkörpers zu unterstützen, kann vorne über die beiden Halteschalen ein Gummikörper eingebunden werden, der beispielsweise in eine Nut der Profile und eine Nut des Flugkörpers eingreift. Der Gummikörper kann aber alternativ auch anstelle des Haltebandes der anderen Variante in die Führungshalbschalen eingearbeitet werden.

Ein mit dieser Lösung einhergehender Vorteil ist, dass der Führungskäfig kostengünstig wird. Des Weiteren liefert er eine sehr gute Funktion bei geringen Mengen an Kunststoffen nach dem Beschuss beispielsweise im Gelände. Der Führungskäfig ist Temperaturund Belastungsstabil und weist ein geringes Gewicht auf.

Weitere Einzelheiten und Vorteile der Erfindung ergeben sich aus den folgenden, anhand von Figuren erläuterten Ausführungsbeispielen. Es zeigen:
Fig.1 die perspektivische Ansicht eines ersten Ausführungsbeispieles eines erfindungsgemäßen Treibkäfiggeschosses;
Fig.2 einen Längsschnitt durch das in Fig.1 dargestellte Treibkäfiggeschoss entlang der dort mit II-II bezeichneten Schnittlinie;
Fig.3 und 4 zwei Querschnitte durch das Treibkäfiggeschoss entlang der in Fig.2 mit III-III und IV-IV bezeichneten Schnittlinien;
Fig.5 die perspektivische Ansicht eines zur Herstellung eines Führungskäfigs verwendeten Strangpreßprofiles vor dem Segmentieren;
Fig.6 die perspektivische Ansicht eines zweiten Ausführungsbeispieles eines erfindungsgemäßen Treibkäfiggeschosses;
Fig.7 einen Längsschnitt durch das in Fig.6 dargestellte Treibkäfiggeschoss entlang der dort mit VII-VII bezeichneten Schnittlinie;
Fig.8 - 10 drei Querschnitte durch das Treibkäfiggeschoss entlang der in Fig.7 mit VIII-VIII, IX-IX und X-X bezeichneten Schnittlinien;
Fig.11 eine vergrößerte Ansicht des in Fig.7 mit XI bezeichneten Bereiches;
Fig.12 die perspektivische Ansicht eines zur Herstellung eines Führungskäfigs für das zweite Ausführungsbeispiel verwendeten Strangpreßprofiles;
Fig.13 und 14 sowohl ein Längs- als auch ein Querschnitt durch ein weiteres Ausführungs-beispiel eines Treibkäfiggeschosses, das jedoch nicht Gegenstand der Erfindung ist.

In den Fig.1 und 2 ist mit 1 ein Treibkäfiggeschoss bezeichnet, das einen unterkalibrigen Geschosskörper 2 mit Kegelleitwerk 3 und einen Treibkäfig 4 umfasst.

Der Treibkäfig 4 besteht im wesentlichen aus einem heckseitig auf den Geschosskörper 2 wirkenden mehrteiligen Treibelement 5 (Fig.2), mit dem der Geschosskörper 2 heckseitig über eine Klemmverbindung 6 verbunden ist, einem sich vorderseitig an das Treibelement 5 anschließenden zylinderförmigen Führungskäfig 7 und einer im vorderen Bereich des Führungskäfigs 7 angeordneten, sich radial einwärts erstreckenden und den Geschosskörper 2 haltenden Stützwand 8 mit Luftdurchtrittsöffnungen 102.

Der Führungskäfig 7 setzt sich aus zwei, jeweils aus einer Aluminiumlegierung bestehenden, halbschalenförmigen Segmenten 9, 10 zusammen. Hingegen besteht die Stützwand 8 aus zwei Halbscheiben 11, 12, die ebenfalls aus einer Aluminiumlegierung bestehen können. Die Befestigung dieser Halbscheiben 11, 12 an den Segmenten 9, 10 des Führungskäfigs 7 erfolgt beispielsweise mittels einer Klebeverbindung. Gleiches gilt auch für die heckseitige Befestigung zweier sich an die Segmente 9, 10 des Führungskäfigs 7 anschließenden Segmente 13, 14 (Fig.4) des mehrteiligen Treibelementes 5.

Die aus den Segmenten 9, 11 und 13 bzw. 10, 12 und 14 bestehenden 2 Baugruppen des Treibkäfigs 4 werden vorderseitig mittels eines Kunststoff-Haltebandes 15 und heckseitig über ein Dichtungsband 16 zusammengehalten.

Bei dem Führungskäfig 7 handelt es sich um ein durch Strangpressen hergestelltes Hohlprofil (Fig.5), welches eine sich in axialer Richtung erstreckende zentrale Ausnehmung 17, durch welche der Geschosskörper 2 hindurchführbar ist, sowie acht die zentrale Ausnehmung umfangseitig umschließende und sich in Richtung der Längsachse 100 des Treibkäfigs 4 erstreckende kammerförmige Hohlräume 18 enthält. Die kammerförmigen Hohlräume 18 sind vorderseitig offen und durch die Elemente 13 und 14 heckseitig geschlossen und werden jeweils durch die Innenwand 103 des Führungskäfigs 7, zwei benachbarte, sich sowohl in Richtung der Längsachse 100 des Treibkäfigs 4 als auch in Richtung des Geschosskörpers 2 erstreckenden Querrippen 104 sowie durch Zwischenwände 105 begrenzt, welche die geschosskörperseitigen Enden der Querrippen 104 miteinander verbinden.

Die zentrale Ausnehmung 17 besitzt entlang der Längsachse 100 des Treibkäfigs 4 einen im Wesentlichen konstanten Innendurchmesser, der dem maximalen Außendurchmesser des Kegelleitwerkes 3 des Geschosskörpers entspricht, so dass der Geschosskörper 2 vorderseitig nicht durch den Führungskäfig 7, sondern lediglich durch die Stützwand 8 gehalten wird.

Zur Herstellung des Führungskäfigs 7 wird vorzugsweise zunächst ein zylinderförmiges Rohrprofilteil mit der zentralen Ausnehmung 17 und den kammerförmigen Hohlräumen 18 durch Strangpressen hergestellt. Dieses Rohrprofilteil (Fig.5) wird dann nachbearbeitet und in zwei sich in Richtung der Längsachse 100 erstreckende Segmente 9, 10 geteilt (segmentiert), wobei die Lage der Trennlinie in Fig.5 durch das Bezugszeichen 101 angedeutet ist. Sofern erforderlich, können anschließend auch die beiden Segmente 9, 10 noch einmal nachbearbeitet werden.

Selbstverständlich kann der Führungskäfig 7 beispielsweise auch durch Drehen und Drahterodieren hergestellt werden, was in der Regel aber zu einer kostenaufwendigeren Herstellung führt als die Verwendung von Strangpreßprofilen.

Die Fig.6-12 geben ein zweites Ausführungsbeispiel eines erfindungsgemäßen Treibkäfiggeschosses 1' wieder. Dabei weist die zentrale Ausnehmung 17' entlang der Längsachse 100 des Treibkäfigs 4' zur Hindurchführung des Geschosskörpers 2' einen sich zur Vorderseite des Führungskäfigs 7' verjüngenden Verlauf auf (Fig.7), derart, dass der Innendurchmesser der zentralen Ausnehmung 17' im heckseitigen Bereich des Führungskäfigs 7' dem maximalen Außendurchmesser des Geschosskörpers 2' (und damit des Kegelleitwerkes) entspricht und dass der Führungskäfig 7' den Geschosskörper 2' vorderseitig formschlüssig umschließt, so dass eine separate Stützwand in diesem Fall entfällt.

Auch bei diesem Ausführungsbeispiel wird zur Herstellung des Führungskäfigs 7' vorzugsweise ein als Hohlprofil ausgebildetes Strangpreßprofil (Fig.12) verwendet. Dieses kann anschließend entsprechend dem vorgegebenen Verlauf der zentralen Ausnehmung 17' ausgedreht und dann in axialer Richtung segmentiert werden.

Zur vorderseitigen Abstützung des Treibkäfigs 4' an der Innenwand eines entsprechenden Waffenrohres besitzt der Führungskäfig 7' an seinem vorderen Endbereich einen umlaufenden, radial nach außen gerichteten Führungsvorsprung 20. Außerdem umfasst der Führungskäfig 7' vorderseitig einen axialen Vorsprung 21 (Fig.11), der von einem ringförmigen Körper aus einem elastischen Material (vorzugsweise aus Gummi) 22 umschlossen ist, welcher in eine Nut 23 des axialen Vorsprunges 21 und in eine Nut 24 des Geschosskörpers 2' eingreift und somit die Segmente 9', 10' des Führungskäfigs 7' vorderseitig zusammenhält.

Die Erfindung ist selbstverständlich nicht auf das vorstehend beschriebene Ausführungsbeispiel beschränkt. So kann beispielsweise im Falle des ersten Ausführungsbeispieles auch die Stützwand vorderseitig einen axialen Vorsprung aufweisen, der von einem ringförmigen Gummikörper umschlossen wird, welcher in eine Nut des axialen Vorsprunges und in eine Nut des Geschosskörpers eingreift.

Außerdem müssen die benachbarten Segmente der Funktionsteile des Treibkäfigs (Treibelement, Führungskäfig, Stützwand) nicht zwingend mittels Klebeverbindungen miteinander verbunden sein, sondern es können auch andere Fügeverfahren (beispielsweise zur Herstellung von Löt- oder Schweißverbindungen) eingesetzt werden, sofern sichergestellt ist, dass diese Verbindungen beim Abschuss des jeweiligen Treibkäfiggeschosses durch die auf die Funktionsteile wirkenden Kräfte gelöst werden.

Nach einer nicht zum Gegenstand der Erfindung gehörnden variante können die Zwischenwände 105, welche bei den vorstehend beschriebenen Ausführungsbeispielen die Querrippen 104 miteinander verbinden, entfallen. Ein entsprechendes Ausführungsbeispiel ist in den Fig.13 und 14 dargestellt.

Dabei sind der Geschosskörper mit dem Bezugszeichen 2", der Führungskäfig mit dem Bezugszeichen 7" und die Stützwand mit dem Bezugszeichen 8 versehen. Wie insbesondere Fig.14 zu entnehmen ist, sind die Querrippen 104 wiederum mit der Innenwand 103 des Führungskäfigs 7" einstückig verbunden und führen zu seiner Versteifung.

### Bezugszeichenliste

- 1;1': Treibkäfiggeschosse
- 2;2';2": Geschosskörper
- 3: Kegelleitwerk
- 4;4': Treibkäfige
- 5: Treibelement
- 6: Klemmverbindung
- 7;7';7": Führungskäfige
- 8: Stützwand
- 9,10;9',10': Segmente (Führungskäfig)
- 11,12: Segmente (Stützwand), Halbscheiben
- 13,14: Segmente (Treibelement)
- 15: Kunststoff-Halteband
- 16: Dichtungsband
- 17;17': zentrale Ausnehmungen
- 18;18': Hohlräume

- 20: Führungsvorsprung
- 21: axialer Vorsprung
- 22: Gummikörper, Körper
- 23,24: Nuten

- 100: Längsachse
- 101: Trennlinie
- 102: Luftdurchtrittsöffnung
- 103: Innenwand
- 104: Querrippe
- 105: Zwischenwand

## Patentansprüche

1. Treibkäfiggeschoss mit einem unterkalibrigen Geschosskörper (2; 2'; 2") und einem Treibkäfig (4; 4'), der ein heckseitig auf den Geschosskörper (2; 2'; 2") wirkendes Treibelement (5) sowie einen sich vorderseitig an das Treibelement (5) anschließenden, segmentierten und im Wesentlichen zylinderförmigen Führungskäfig (7; 7'; 7") aus Metall umfasst, wobei der Führungskäfig (7; 7'; 7") eine sich in axialer Richtung erstreckende zentrale Ausnehmung (17; 17') aufweist, durch welche der Geschosskörper (2; 2'; 2") hindurchgeführt ist, wobei es sich bei dem Führungskäfig (7; 7'; 7") um einen Hohlzylinder handelt, an der Innenwand (103) des Führungskäfigs (7, 7', 7") mehrere voneinander beabstandete, sich sowohl in Richtung der Längsachse (100) des Treibkäfigs (4; 4') als auch in Richtung des Geschosskörpers (2; 2'; 2") erstreckende radiale Querrippen (104) angeordnet sind und die Querrippen (104) in mindestens einem vorgegebenen Abstand von der Innenwand (103) des Führungskäfigs (7; 7') durch Zwischenwände (105) geschlossen sind, sodass sich mehrere, die zentrale Ausnehmung (17; 17') umschließende und sich in Richtung der Längsachse (100) des Treibkäfigs (4; 4') erstreckende kammerförmige Hohlräume (18; 18') ergeben, **dadurch gekennzeichnet, dass** sich die radialen Querrippen (104) über die gesamte Länge des Führungskäfigs (7; 7'; 7") erstrecken.

2. Treibkäfiggeschoss nach Anspruch 1, **dadurch gekennzeichnet, dass** die dem Geschosskörper (2; 2') benachbarten Zwischenwände (105) die geschosskörperseitigen Enden der Querrippen (104) miteinander verbinden.

3. Treibkäfiggeschoss nach Anspruch 1 oder 2, **dadurch gekennzeichnet, dass** der Führungskäfig (7; 7') gleichmäßig über den Umfang verteilt angeordnete, kammerförmige Hohlräume (18), vorzugsweise acht, aufweist.

4. Treibkäfiggeschoss nach einem der Ansprüche 1 bis 3, **dadurch gekennzeichnet, dass** die zentrale Ausnehmung (17) entlang der Längsachse (100) des Treibkäfigs (4) einen im Wesentlichen konstanten Innendurchmesser besitzt, der dem maximalen Außendurchmesser des Geschosskörpers (2) entspricht, und dass vorderseitig an dem Führungskäfig (7) eine sich radial einwärts erstreckende und den Geschosskörper (2) haltende und mit Luftdurchtrittsöffnungen versehene Stützwand (8) aus Metall lösbar angeordnet ist.

5. Treibkäfiggeschoss nach Anspruch 4, **dadurch gekennzeichnet, dass** die Stützwand (8) vorderseitig einen axialen Vorsprung (21) aufweist, der von einem ringförmigen elastischen Körper (22) umschlossen wird, welcher in eine Nut (23) des axialen Vorsprunges (21) und in eine Nut (24) des Geschosskörpers (2) eingreift.

6. Treibkäfiggeschoss nach einem der Ansprüche 1 bis 3, **dadurch gekennzeichnet, dass** die zentrale Ausnehmung (17') entlang der Längsachse (100) des Treibkäfigs (4') einen zur Vorderseite des Führungskäfigs (7') verjüngenden Verlauf aufweist, derart, dass der Innendurchmesser der zentralen Ausnehmung (17') im heckseitigen Bereich des Führungskäfigs (7') dem maximalen Außendurchmesser des Geschosskörpers (2') entspricht und dass der Führungskäfig (7') den Geschosskörper (2') vorderseitig formschlüssig umschließt.

7. Treibkäfiggeschoss nach Anspruch 6, **dadurch gekennzeichnet, dass** der Führungskäfig (7') zur vorderseitigen Abstützung in einem Waffenrohr im vorderen Bereich einen umlaufenden, radial nach außen gerichteten Führungsvorsprung (20) aufweist.

8. Treibkäfiggeschoss nach Anspruch 6 oder 7, **dadurch gekennzeichnet, dass** der Führungskäfig (7') vorderseitig einen axialen Vorsprung (21) aufweist, der von einem ringförmigen Gummikörper (22) umschlossen wird, welcher in eine Nut (23) des axialen Vorsprunges (21) und in eine Nut (24) des Geschosskörpers (2') eingreift.

9. Treibkäfiggeschoss nach einem der Ansprüche 1 bis 8, **dadurch gekennzeichnet, dass** der Führungskäfig (7; 7'; 7") aus einer Aluminium- oder einer Magnesiumlegierung besteht.

10. Treibkäfiggeschoss nach einem der Ansprüche 1 bis 9, **dadurch gekennzeichnet, dass** es sich bei dem Führungskäfig (7; 7'; 7") um ein segmentiertes Strangpressprofil handelt.

11. Treibkäfiggeschoss nach einem der Ansprüche 1 bis 10, **dadurch gekennzeichnet, dass** der Führungskäfig (7; 7'; 7") aus zwei Halbprofilen (9, 9', 10, 10') zur axialen Positionierung und das Treibelement (5) aus zwei sich an die Segmente (9, 9', 10, 10') des Führungskäfigs (7; 7'; 7") anschließenden Segmenten (13, 14) gebildet werden.

## Claims

1. Sabot projectile having a sub-calibre projectile body (2; 2'; 2") and a sabot (4; 4'), which comprises a propulsion element (5) acting on the rear of the projectile body (2; 2'; 2") and a segmented and essentially cylindrical metal guide cage (7; 7'; 7") adjoining the propulsion element (5) at the front, wherein the guide cage (7; 7'; 7") compromises a central opening (17; 17') extending in the axial direction, through which the projectile body (2; 2'; 2") is passed, wherein the guide cage (7; 7'; 7") is a hollow cylinder, a plurality of radial transverse ribs (104) that are spaced apart are disposed on the inner wall (103) of the guide cage (7, 7', 7") and extend both in the direction of the longitudinal axis (100) of the sabot (4; 4') and also in the direction of the projectile body (2; 2'; 2") and the transverse ribs (104) are closed by intermediate walls (105) at at least one specified distance from the inner wall (103) of the guide cage (7; 7'), so that a plurality of chamber-shaped cavities (18; 18') are formed encircling the central opening (17; 17') and extending in the direction of the longitudinal axis (100) of the sabot (4; 4'), **characterized in that** the radial transverse ribs (104) extend over the entire length of the guide cage (7; 7' ; 7").

2. Sabot projectile according to Claim 1, **characterized in that** the intermediate walls (105) adjacent to the projectile body (2; 2') join the ends of the transverse ribs (104) on the projectile body side to each other.

3. Sabot projectile according to Claim 1 or 2, **characterized in that** the guide cage (7; 7') comprises chamber-shaped cavities (18) disposed so as to be uniformly distributed over the circumference, preferably being eight in number.

4. Sabot projectile according to any one of Claims 1 to 3, **characterized in that** the central opening (17) has an essentially constant internal diameter along the longitudinal axis (100) of the sabot (4), which corresponds to the maximum external diameter of the projectile body (2), and that a radially inwards extending metal supporting wall (8) is releasably disposed at the front on the guide cage (7), holds the projectile body (2) and is provided with air passage openings.

5. Sabot projectile according to Claim 4, **characterized in that** the supporting wall (8) comprises an axial protrusion (21) at the front, which is enclosed by an annular elastic body (22), which engages in a groove (23) of the axial protrusion (21) and in a groove (24) of the projectile body (2).

6. Sabot projectile according to any one of Claims 1 to 3, **characterized in that** the central opening (17') has a profile narrowing along the longitudinal axis (100) of the sabot (4') towards the front of the guide cage (7'), so that the internal diameter of the central opening (17') in the rear region of the guide cage (7') corresponds to the maximum external diameter of the projectile body (2') and that the guide cage (7') encloses the projectile body (2') at the front in a positive-locking manner.

7. Sabot projectile according to Claim 6, **characterized in that** the guide cage (7') comprises a radial, outward-facing circumferential guide protrusion (20) in the front area for support at the front in a weapon barrel.

8. Sabot projectile according to Claim 6 or 7, **characterized in that** the guide cage (7') comprises an axial protrusion (21) at the front that is enclosed by an annular rubber body (22), which engages in a groove (23) of the axial protrusion (21) and in a groove (24) of the projectile body (2').

9. Sabot projectile according to any one of Claims 1 to 8, **characterized in that** the guide cage (7; 7'; 7") consists of an aluminium alloy or of a magnesium alloy.

10. Sabot projectile according to any one of Claims 1 to 9, **characterized in that** the guide cage (7; 7'; 7") is a segmented extruded profile.

11. Sabot projectile according to any one of Claims 1 to 10, **characterized in that** the guide cage (7; 7'; 7") is made up of two half profiles (9, 9', 10, 10') for axial positioning and the propulsion element (5) is made up of two segments (13, 14) adjoining the segments (9, 9', 10, 10') of the guide cage (7; 7'; 7").

## Revendications

1. Projectile à cage de propulsion comprenant un corps de projectile (2 ; 2' ; 2") sous-calibré et une cage de propulsion (4 ; 4') qui présente un élément propulseur (5) agissant du côté arrière sur le corps de projectile (2 ; 2' ; 2") ainsi qu'une cage de guidage (7 ; 7' ; 7") en métal segmentée et de forme sensiblement cylindrique qui se rattache du côté avant à l'élément propulseur (5), la cage de guidage (7 ; 7' ; 7") présentant un évidement central (17 ; 17') qui s'étend dans le sens axial et à travers lequel passe le corps de projectile (2 ; 2' ; 2"), la cage de guidage (7 ; 7' ; 7") étant un cylindre creux, plusieurs nervures transversales radiales (104) qui s'étendent à la fois dans le sens de l'axe longitudinal (100) de la cage de propulsion (4 ; 4') et en direction du corps de projectile (2 ; 2' ; 2") étant disposées sur la paroi intérieure (103) de la cage de guidage (7 ; 7' ; 7") et les nervures transversales (104) étant fermées à au moins un écart prédéfini de la paroi intérieure (103) de la cage de guidage (7 ; 7') par des parois intermédiaires (105) de manière à obtenir plusieurs espaces creux (18 ; 18') en forme de chambres entourant l'évidement central (17 ; 17') et s'étendant dans le sens de l'axe longitudinal (100) de la cage de propulsion (4 ; 4'), **caractérisé en ce que** les nervures transversales radiales (104) s'étendent sur toute la longueur de la cage de guidage (7 ; 7' ; 7").

2. Projectile à cage de propulsion selon la revendication 1, **caractérisé en ce que** les parois intermédiaires (105) voisines du corps de projectile (2 ; 2') relient ensemble les extrémités côté corps de projectile des nervures transversales (104).

3. Projectile à cage de propulsion selon la revendication 1 ou 2, **caractérisé en ce que** la cage de guidage (7 ; 7') présente des espaces creux (18) en forme de chambres, de préférence huit, répartis uniformément sur le pourtour.

4. Projectile à cage de propulsion selon l'une des revendications 1 à 3, **caractérisé en ce que** l'évidement central (17) possède le long de l'axe longitudinal (100) de la cage de propulsion (4) un diamètre intérieur sensiblement constant qui correspond au diamètre extérieur maximum du corps de projectile (2), et **en ce que** du côté avant sur la cage de guidage (7) est disposée de manière amovible une paroi d'appui (8) en métal qui s'étend dans le sens radial vers l'intérieur et qui maintient le corps de projectile (2) et qui est munie d'ouvertures de passage d'air.

5. Projectile à cage de propulsion selon la revendication 4, **caractérisé en ce que** la paroi d'appui (8) présente du côté avant une partie en saillie (21) axiale qui est entourée par un corps (22) élastique de forme annulaire, lequel vient en prise dans une rainure (23) de la partie en saillie (21) axiale et dans une rainure (24) du corps de projectile (2).

6. Projectile à cage de propulsion selon l'une des revendications 1 à 3, **caractérisé en ce que** l'évidement central (17') présente le long de l'axe longitudinal (100) de la cage de propulsion (4') un tracé qui se rétrécit vers le côté avant de la cage de guidage (7'), de telle sorte que le diamètre intérieur de l'évidement central (17') dans la zone côté arrière de la cage de guidage (7') correspond au diamètre extérieur maximum du corps de projectile (2') et que la cage de guidage (7') entoure le corps de projectile (2') du côté avant par complémentarité de forme.

7. Projectile à cage de propulsion selon la revendication 6, **caractérisé en ce que** la cage de guidage (7'), pour l'appui côté avant dans une canon d'arme à feu, présente dans la zone avant une partie en saillie de guidage (20) périphérique dirigée dans le sens radial vers l'extérieur.

8. Projectile à cage de propulsion selon la revendication 6 ou 7, **caractérisé en ce que** la cage de guidage (7') présente du côté avant une partie en saillie axiale (21) qui est entourée par un corps en caoutchouc (22) de forme annulaire, lequel vient en prise dans une rainure (23) de la partie en saillie axiale (21) et dans une rainure (24) du corps de projectile (2').

9. Projectile à cage de propulsion selon l'une des revendications 1 à 8, **caractérisé en ce que** la cage de guidage (7 ; 7' ; 7") est composée d'un alliage d'aluminium ou d'un alliage de magnésium.

10. Projectile à cage de propulsion selon l'une des revendications 1 à 9, **caractérisé en ce que** la cage de guidage (7 ; 7' ; 7") est un profilé extrudé segmenté.

11. Projectile à cage de propulsion selon l'une des revendications 1 à 10, **caractérisé en ce que** la cage de guidage (7 ; 7' ; 7") est formée de deux demi-profils (9, 9', 10, 10') pour le positionnement axial et l'élément propulseur (5) de deux segments (13, 14) qui se rattachent aux segments (9, 9', 10, 10') de la cage de guidage (7 ; 7' ; 7").
